# DEMANDE DE BREVET EUROPEEN

(11) **EP 1 086 789 A1**
(43) Date de publication de la demande: **28.03.2001**
(21) Numéro de dépôt: 99203161.7
(22) Date de dépôt: 27.09.1999
(51) Int. Cl.: B26D 7/22, B26D 7/06, B26D 7/00

(54) **Machine à couper le pain semi-automatique pourvue d'un capot de sécurité**

(71) Demandeur: Jac s.a., 4000 Sclessin-Liège (BE)
(72) Inventeur: Van Cauwenberghe, Baudouin, 1652 Beersel (BE)
(74) Mandataire: Vanderperre, Robert

(57) **Abrégé**

Une machine semi-automatique munie d'un capot et équipée de moyens (4) pour la mise en mouvement du capot (2), lesquels moyens sont agencés pour coopérer avec le dispositif pousse-pain (1) de manière que le capot (2) soit amené vers sa position d'ouverture lorsque le dispositif pousse-pain arrive vers sa position de recul arrière. Avantageusement, les moyens de mise en mouvement du capot sont agencés pour conférer au capot (2) une position d'ouverture stable et une position de fermeture stable. Le capot est également muni d'un dispositif par lequel le cycle de coupe démarre uniquement lorsque le capot se trouve dans sa position de fermeture. De préférence, ie capot est en outre doté d'un dispositif de verrouillage (17, 18; 27, 28) agencé pour verrouiller le capot (2) dans sa position de fermeture pendant le cycle de coupe.

## Description

### Domaine de l'invention

La présente invention se rapporte aux machines à couper le pain en tranches et elle concerne en particulier une machine semi-automatique, c'est-à-dire une machine dans laquelle le pain à couper est poussé vers le dispositif de coupe par un poussoir mécanique et qui s'arrête après chaque cycle de coupe.

### Etat de la technique

Les machines à couper le pain concernées par la présente invention sont contituées d' un châssis supportant notamment un dispositif de coupe à couteaux multiples parallèles à mouvement alternatif, un dispositif ou une zone de chargement manuel, et un dispositif de guidage poussant et maintenant le pain pendant la coupe. Ce type de machine est utilisé dans les boulangeries de détail et dans les grandes surfaces, en libre service, par le consommateur lui-même.

Dans ce type de machine, le pain est entraîné par un poussoir mécanique. Un bouton de démarrage commande le mouvement des couteaux et du poussoir jusqu'à ce que le pain soit totalement coupé. Le poussoir revient alors à sa position de départ et la machine s'arrête, le cycle étant terminé. Le pain suivant est placé par l'utilisateur devant le poussoir. En général, l'utilisateur doit ouvrir le couvercle de la machine, poser le pain, refermer le couvercle puis faire démarrer la machine. Dans certains cas, la position du couvercle n'est pas stable en position ouverte, et l'utilisateur doit tenir d'une main le couvercle ouvert pendant que de l'autre main, il dépose le pain dans la machine. On voit aisément que ce type de machines pose des problèmes sur le plan de la sécurité de l'utilisateur.

Ces dangers sont pris en compte par la norme européenne Wl 153 028, laquelle dans son chapitre 5, intitulé "Exigences et/ou mesures de sécurité et d'hygiène", impose que dans la zone de chargement d'une machine à couper le pain, l'accès aux couteaux soit évité de manière que l'utilisateur effectuant des mouvements normaux ne puisse entrer en contact avec la partie tranchante du dispositif de coupe. Celui-ci doit être pourvu d'un cadre protecteur d'une longueur minimale de 120 mm. Dans le cas des machines semi-automatiques, il est prescrit un couvercle dont la fermeture peut actionner le démarrage de la machine ainsi qu'un bouton additionnel, accessible à l'utilisateur, pouvant arrêter d'urgence la machine en fonctionnement. Dans la zone de déchargement, l'outil de coupe peut seulement présenter la partie non tranchante des couteaux. Les ouvertures entre les couteaux et entre les couteaux extérieurs et le cadre doivent être inférieures à 25 mm.

L'invention s'inscrit dans le cadre des machines à couper le pain semi-automatiques répondant à la norme européenne en matière de sécurité visant à soustraire l'utilisateur aux dangers mécaniques inhérents à ce type de machines. Elle vise en particulier les machines semi-automatiques ayant la zone de chargement protégée par un capot dont la fermeture permet le démarrage d'un cycle de coupe.

Dans cet esprit, l'invention propose plus particulièrement une machine à couper le pain semi-automatique qui, non seulement satisfait à la norme de sécurité relative à la zone de chargement, mais en outre assure le déroulement complet d'un cycle de coupe sans intervention aucune de l'utilisateur. A cet effet, l'invention propose une machine à couper le pain telle que définie dans les revendications.

### Résumé de l'invention

Une machine à couper le pain semi-automatique suivant l'invention est munie d'un capot dont l'ouverture permet l'accès à la zone de chargement afin d'y placer un pain à couper, un dispositif pousse-pain ayant un mouvement d'avancement vers un dispositif de coupe et un mouvement de recul vers une position de départ. Elle est en outre dotée de moyens de mise en mouvement du capot, lesquels moyens sont agencés pour coopérer avec le dispositif pousse-pain de manière à amener le capot vers une position d'ouverture sous l'action du dispositif pousse-pain se déplaçant vers sa position de recul. Le capot est muni d'un contacteur agencé pour démarrer un cycle de coupe dès la fermeture du capot. De cette manière, le dispositif pousse-pain ne peut se déplacer tant que le capot n'est pas complètement fermé.

Dans une version avantageuse et préférée de la machine, les moyens de mise en mouvement du capot sont agencés de manière à conférer au capot une première position de fermeture stable et une deuxième position d'ouverture stable.

Les moyens de guidage du capot précités peuvent être réalisés et agencés de diverses manières qui relèvent de la compétence normale de l'homme du métier: ils peuvent par exemple être agencés autour d'un vérin ou autre dispositif fluidique ou d'un dispositif exerçant une force élastique ou autre.

Suivant un autre aspect de l'invention, la machine à couper le pain comporte également un dispositif de verrouillage agencé pour verrouiller le capot lorsque celui-ci se trouve amené dans sa position de fermeture. Ce dispositif de verrouillage peut être réalisé dans diverses exécutions relevant de la compétence normale de l'homme du métier. Le dispositif de verrouillage est agencé pour rendre impossible l'ouverture du capot pendant le déroulement d'un cycle de coupe et pour se trouver débloqué sous l'action du dispositif pousse-pain revenant vers sa position de recul.

L'invention sera mieux comprise à l'aide de la description qui suit, donnée à titre d'illustration et accompagnée des dessins ci-annexés.

### Brève description des dessins

La figure 1 représente une vue schématique en coupe d'une première forme d'exécution préférée de l'invention;
La figure 2 représente une vue suivant la ligne II-II de la figure 1;
Les figures 3A à 3D sont des vues à plus grande échelle du dispositif de l'invention durant le mouvement du pousse-pain de la machine représentée en figure 1;
Les figures 4 et 5 représentent des vues schématiques d'une deuxième forme d'exécution du dispositif de l'invention;
Les figures 6A à 6D montrent le dispositif de la figure 4 durant le mouvement du pousse-pain;
Les figures 7 et 8 représentent des vues schématiques d'une troisième forme d'exécution du dispositif de l'invention;
Les figures 9A à 9C montrent le dispositif de la figure 7 durant le mouvement du pousse-pain.

### Description détaillée de formes d'exécution préférées de l'invention

Sur les figures 1 et 2 qui représentent une première forme d'exécution de l'invention, on distingue: un chariot poussoir motorisé 1, monté sur la table 10 d'une machine à couper le pain, un capot 2 avec ses charnières 3 solidaires du châssis 100 de la machine et, suivant l'invention, un dispositif de mise en mouvement du capot, constitué par exemple d'un piston à gaz 4. Celui-ci est fixé à un point d'articulation 5 solidaire du châssis de la machine et à un point d'articulation solidaire d'une partie de fixation 6 elle-même fixée au capot 2.

Le chariot poussoir 1 est monté sur des guides de manière à pouvoir coulisser au-dessous de la table 10 entre deux butées: l'une fixant une position avancée située près du dispositif de coupe (non représenté) et l'autre butée fixant une position de recul à l'extrémité frontale de la table.

En position fermée (Fig. 3A), le capot 2 est maintenu en place par l'action du piston 4. Cette position est stable du fait que le point d'articulation du vérin 4 sur la patte de fixation 6 est situé au-delà de la position d'équilibre par rapport au point d'articulation 5.

Lors du recul du pousse-pain 1, le rebord 11 du chariot vient appuyer sur une roulette 8 également fixée au capot 2 par l'intermédiaire du support 7. La roulette 8 est libre de tourner autour de son axe, perpendiculaire à l'axe du vérin. Le support 7 est monté pour pouvoir pivoter dans un sens autour du pivot 9, et dès que la poussée du pousse-pain 1 cesse, il revient à sa position de départ grâce à une force de rappel exercée par exemple par un ressort, non représenté sur la figure.

La force exercée par le poussoir 1 sur la roulette 8 provoque l'ouverture du capot 2, qui se met à pivoter autour de la charnière 3 (Fig. 3B). Ce pivotement est suffisant pour que le point d'articulation du piston sur la patte de fixation 6 dépasse le point d'équilibre du piston 4. La rotation du capot 2 se poursuit alors, sous l'action de la poussée du piston 4 indépendamment du mouvement du poussoir 1. Le capot s'ouvre alors complètement en position stable. Le chariot poussoir 1 s'arrête par l'action d'un fin de course lorsqu'il atteint sa position de recul maximum.

Lorsque l'utilisateur place le pain dans la machine et referme le capot 2, celui-ci reste stable en position de fermeture. (Fig. 3C), grâce à l'action de retenue du piston 4. La roulette 8 vient reposer sur le poussoir 1. La fermeture du capot enclenche le contact électrique 12 qui met la machine en fonctionnement et commande le mouvement d'avancement du poussoir 1 vers le dispositif de coupe. Lorsque le chariot est passé, la roulette 8 et son support 7 reviennent à leur position de départ (Fig. 3D). Le chariot poussoir 1 avance jusqu'aux couteaux. Son mouvement est alors inversé et un nouveau cycle démarre.

Dans la forme d'exécution décrite ci-avant, le capot n'est pas doté d'un verrouillage. intrinsèque en position fermée lorsque la machine est en fonctionnement. Un tel verrouillage peut être obtenu en combinant le mécanisme de mise en mouvement du capot décrit ci-avant avec un dispositif de verrouillage tel que prévu, par exemple, dans les formes d'exécution décrites ci-après à l'aide des Figures 4 à 9 dans lesquelles les mêmes signes de référence que sur la figure 1 désignent des éléments identiques ou fonctionnellement équivalents.

La forme d'exécution illustrée aux figures 4 et 5 comprend un dispositif de verrouillage constitué à titre d'exemple d'un verrou 18 avec un ressort de rappel 14. Dans cette version de l'invention, le capot 2 est bloqué en position fermée par le verrou 18 accroché derrière la patte d'accrochage 17 solidaire du capot. Ce verrou peut pivoter autour de son axe 19 et présente un talon d'actionnement 16.

En position fermée, le capot 2 est maintenu en place par le verrou 18 tiré à fond derrière la patte d'accrochage 17 grâce à la poussée du ressort 14. Lors du recul du poussoir 1 (Fig. 6A), le téton 13 du poussoir 1 vient appuyer sur le talon d'actionnement 16 du verrou 18, auquel il tend à imprimer un mouvement de rotation autour de son axe 19. Par cette rotation, le verrou 18 sort de la patte d'accrochage 17 et libère le capot. 2. Libéré du verrou 18 et sous l'action du vérin 4, le capot 2 se met alors à pivoter autour de la charnière 3 dans le sens de la flèche jusque dans sa position d'ouverture stable (Fig. 6B). Comme dans le mode de réalisation précédent, le capot s'ouvre alors complètement en position stable. Pendant ce temps, le poussoir 1 continue son mouvement de recul vers sa position de recul extrême. Avant d'atteindre celle-ci, lorsque le chariot a reculé en sorte que le pivot 12 fasse tourner d'un angle suffisant la patte d'actionnement 16 du verrou et le verrou 18 lui-même, le téton 13 passe au-delà de la patte d'actionnement 16 du verrou.

L'utilisateur place alors le pain dans la machine et referme le capot 2 (Fig. 6C). Lorsque le capot est en position de fermeture, la tête du verrou 18 s'insère dans la patte d'accrochage 17, empêchant de la sorte l'ouverture manuelle du capot. Simultanément, le contact électrique 11 s'enclenche, met la machine en fonctionnement et commande l'avancement du poussoir 1 vers le dispositif de coupe.

Pendant son mouvement d'avancement, le téton 13 du chariot 1 revient en contact avec le talon d'actionnement 16 du verrou (Fig. 6D). La patte, pivote autour de l'axe 19, sans entraîner le verrou 18. Lorsque le chariot poussoir 1 est suffisamment avancé, le téton 13 libère le talon 16 du verrou et celui-ci reprend sa position de départ. Le chariot avance jusqu'aux couteaux, son mouvement s'inverse et un nouveau cycle démarre. Dans cette forme d'exécution, le capot 2 se trouve donc verrouillé pendant le cycle de coupe.

Les figures 7 et 8 représentent une autre forme d'exécution de l'invention, dans laquelle le dispositif de verrouillage du capot est constitué par exemple d'un électro-aimant 28. Celui-ci est monté pour coopérer avec une plaquette ferromagnétique 27.

En position fermée, le capot 2, bien que poussé par le vérin 4, est maintenu en place par l'électro-aimant 28. Cet électro-aimant est activé (mis sous tension) par le fin de course arrière 29 du poussoir 1. Lorsque le talon 15 de celui-ci atteint le fin de course arrière 29 (Fig.9A), il s'arrête et, simultanément coupe l'alimentation de l'électro-aimant 28. Immédiatement et comme précédemment, sous l'action du vérin 4, le capot 2 s'ouvre sous l'action du vérin 4.

Lorsque l'utilisateur place le pain dans la machine et referme le capot 2 (Fig. 9B), le contact électrique 12 s'enclenche, ce qui met la machine en fonctionnement et commande l'avancement du poussoir 1 vers le dispositif de coupe. Dès que le mouvement a commencé (Fig. 9C), le fin de course arrière 29 est libéré et l'électro-aimant 28 se trouve alimenté. A ce moment, l'utilisateur peut lâcher le capot 2 qui reste en position fermée stable, maintenu qu'il est par l'électro-aimant jusqu'à la fin du cycle de coupe. Avec ce dispositif, et à condition d'utiliser un électro-aimant adéquat, on obtient un verrouillage du capot pendant le cycle de coupe.

Il est entendu que les formes de réalisation illustrées sur les dessins et décrites ci-avant sont des exemples d'exécution donnés sans aucun esprit de limitation.

## Revendications

1. Machine à couper le pain semi-automatique comortant un châssis, un dispositif de coupe, un dispositif pousse-pain (1) pour pousser et maintenir le pain pendant un cycle de coupe, le dispositif pousse-pain précité étant agencé pour pouvoir se déplacer suivant un mouvement d'avancement vers le dispositif de coupe et suivant un mouvement de recul vers une position arrière, une zone de chargement protégée par un capot (2) articulé sur le châssis pour pouvoir pivoter entre une position de fermeture et une position d'ouverture, caractérisée en ce qu'elle comporte des moyens (4) de mise en mouvement du capot, lesquels moyens sont agencés pour coopérer avec le dispositif pousse-pain (1) de manière à amener le capot (2) vers sa position d'ouverture sous l'action du dispositif pousse-pain arrivant vers sa positionde recul arrière.

2. Machine à couper le pain suivant la revendication 1, caractérisée en ce que les moyens de mise en mouvement du capot sont agencés pour conférer audit capot une première position d'ouverture stable et une seconde position de fermeture stable.

3. Machine à couper le pain suivant la revendication 2, caractérisée en ce que les moyens de mise en mouvement du capot comprennent un élément (4) articulé autour d'un pivot (5) disposé de manière que, lors du mouvement du capot vers l'une quelconque de ses première et deuxième ositions précitées, ledit élément (4) passe par une position d'équilibre au-delà de laquelle le capot (2) poursuit automatiquement son mouvement de fermeture ou d'ouverture, respectivement.

4. Machine à couper le pain suivant l'une quelconque des revendications précédentes, caractérisée en ce que les moyens de mise en mouvement du capot sont agencés autour d'un dispositif fluidique.

5. Machine à couper le pain suivant l'une quelconque des revendications 1 à 3, caractérisée en ce que les moyens de mise en mouvement du capot sont agencés autour d'un dispositif élastique.

6. Machine à couper le pain suivant l'une quelconque des revendications précédentes, caractérisée en ce qu'elle comporte en outre des moyens (12) pour démarrer un cycle de coupe lorsque le capot (2) se trouve amené dans sa position de fermeture.

7. Machine à couper le pain suivant l'une quelconque des revendications précédentes, caractérisée en ce qu'elle comporte en outre un dispositif de verrouillage (17, 18; 27, 28) agencé pour verrouiller le capot (2) dans sa position de fermeture pendant un cycle de coupe.
